# EUROPÄISCHE PATENTANMELDUNG

(11) **EP 2 000 056 A1**
(43) Veröffentlichungstag der Anmeldung: **10.12.2008**
(21) Anmeldenummer: 08010083.7
(22) Anmeldetag: 03.06.2008
(51) Int. Cl.: A47C 7/46, A47C 1/032

(54) **Flexible Rückenlehne für einen Arbeitsstuhl**

(30) Priorität: 06.06.2007 DE 102007026327
(71) Anmelder: Klöber GmbH, 88696 Owingen (DE)
(72) Erfinder: Steinmann, Joachim, D-78355 Hohenfels (DE); Navratil, Josef, D-88696 Owingen (DE)
(74) Vertreter: Riebling, Peter

(57) **Zusammenfassung**

Die Erfindung betrifft eine flexible Rückenlehne für einen Arbeitsstuhl mit Sitzfläche (5), wobei die Rückenlehne an einem Lehnenträger (1) angebracht ist, dadurch gekennzeichnet, dass im Bereich der Rückenlehne mindestens eine sich in Vertikalrichtung erstreckende Längsbiegefeder (2, 3) angeordnet ist, die über ein zugeordnetes Lenkersystem (10) an dem Lehnenträger (1) schwenkbar angelenkt ist. Der Erfindung liegt die Aufgabe zugrunde, eine flexible Rückenlehne für einen Arbeitsstuhl so weiterzubilden, dass eine unphysiologische Sitzhaltung bei Ausbildung eines Rundrückens und bei zugeordneter nach hinten gerichteter Verkippung des Beckenkammes unterbunden wird.

## Beschreibung

Die Erfindung betrifft eine flexible Rückenlehne für einen Arbeitsstuhl nach dem Oberbegriff des Patentanspruches 1.

Mit dem Gegenstand der DE 10 2004 032 765 A1 ist ein Bürostuhl mit einer flexiblen Lehne bekannt geworden, wobei die Lehne ein Kunststoffprofil mit einer Mehrzahl von Kammern aufweist, die sich horizontal erstreckend in der Lehne angeordnet sind und wobei die Lehne mit dem Stuhlgestell um eine horizontale Achse unterhalb der vertikalen Mitte der Lehne, vom unteren Ende der Lehne jedoch beabstandet, gelagert ist.

Mit der Ausbildung von Hohlkammern ergibt sich die Möglichkeit, die flexible Lehne etwa doppel-s-förmig auszubilden, um sie in an sich optimaler Weise an die menschliche Wirbelsäule anzupassen.

In dieser Druckschrift DE 10 2004 032 765 A1 und auch in der EP 1 619 072 A2 ist im Übrigen noch ein Luftkammersystem beschrieben, welches ermöglicht, dass die Härte der flexiblen Lehne einstellbar ist. Mit einer solchen Anordnung ist es jedoch nicht möglich, dynamisch bei der Veränderung der menschlichen Wirbelsäule während des Sitzens eine bestimmte Druckverteilung auf die Wirbelsäule auszuüben. Es ist insbesondere nicht möglich, einem sogenannten Rundrücken entgegenzuwirken, der sich dadurch auszeichnet, dass die Lendenwirbelsäule im Bereich des Beckenkammes zurückkippt und hierdurch die. Brustwirbelsäule bogenförmig nach vorne fällt. Eine solche Haltung ist ergonomisch ungünstig und sollte vermieden werden. Die genannten Druckschriften sehen keinerlei Maßnahmen vor, um eine solche unphysiologische Haltung zu vermeiden.

Die US 2006/0181126 A1 beschreibt ebenso eine flexible Rückenlehne, bei der horizontale Lamellen eingebaut sind, die gegebenenfalls auch biegbar sind. Auch mit diesen biegbaren Lamellen ist es jedoch nicht möglich, einem unerwünschten Zurückkippen des Beckenkammes bei Veränderung der Sitzhaltung entgegenzuwirken.

Der Erfindung liegt deshalb die Aufgabe zugrunde, eine flexible Rückenlehne für einen Arbeitsstuhl der eingangs genannten Art so weiterzubilden, dass eine unphysiologische Sitzhaltung bei Ausbildung eines Rundrückens und bei zugeordneter nach hinten gerichteter Verkippung des Beckenkammes unterbunden wird.

Zur Lösung der gestellten Aufgabe ist die Erfindung durch die technische Lehre des Anspruches 1 gekennzeichnet.

Wesentliches Merkmal der Erfindung ist, dass im Bereich der Rückenlehne mindestens eine sich in Längsrichtung erstreckende Längsbiegefeder angeordnet ist, die über ein zugeordnetes Lenkersystem an einem Lehnenträger schwenkbar angelenkt ist.

In einer bevorzugten Ausgestaltung der vorliegenden Erfindung wird es bevorzugt, wenn insgesamt zwei parallel zueinander angeordnete und einen gegenseitigen Abstand voneinander einnehmende Längsbiegefedern vorhanden sind, wobei sich die Längsbiegefedern in ihrer Länge bevorzugt der gesamten Länge der abzustützenden Wirbelsäule anpassen sollen.

Mit der gegebenen technischen Lehre ergibt sich also der wesentliche Vorteil, dass es nun erstmals möglich ist, dynamisch die Doppel-S-Form der Wirbelsäule - unabhängig von der Sitzposition des Rückens - nachzubilden und stets einen gleichbleibenden Druck auf die Wirbelsäule mit Hilfe der genannten Längsbiegefedern auszuüben.

Nachdem erfindungsgemäß die Längsbiegefedern über ein Lenkersystem abgestützt sind, ergibt sich das weitere wesentliche Merkmal, dass nun aufgrund der Ausbildung des Lenkersystems es erstmals möglich ist, einem Nachhintenkippen des Beckenkammes entgegenzuwirken, indem das Lenkersystem so ausgebildet ist, dass bei einem nach hinten kippenden Beckenkamm die Längsbiegefeder einen starken Gegendruck gegen den Beckenkamm erzeugt, so dass der Benutzer der Rückenlehne spürt, dass gegen den zurückkippenden Beckenkamm ein starker Gegendruck erzeugt wird und er damit gelehrt wird, dass diese Sitzhaltung unphysiologisch und unerwünscht ist.

Es erfolgt sozusagen eine "stumme Schulung" des Benutzers, der bei einem sich verstärkenden Druck der Längsbiegefedern auf dem Beckenkamm spürt, dass die Sitzhaltung unphysiologisch und unerwünscht ist. Er hat dann die Möglichkeit, diese Sitzhaltung zu korrigieren.

Es handelt sich also um eine unbewusste Schulung des Benutzers, welche einem Rundrücken entgegenwirkt.

In einer bevorzugten Ausgestaltung der vorliegenden Erfindung besteht das Lenkersystem aus drei Anlenkpunkten an der Längsbiegefeder, wobei die drei Anlenkpunkte insgesamt vier voneinander getrennte Abschnitte der Längsbiegefeder definieren.

Genauer gesagt besteht das Lenkersystem aus einem oberen Dreieckslenker, dessen Lenkerarme drehfest miteinander verbunden sind und deren Basis als Drehlager ausgebildet ist, welches am freien vorderen Ende einer Blattfeder angeordnet ist.

Selbstverständlich ist die Erfindung nicht auf die Ausbildung einer Blattfeder beschränkt. Statt einer Blattfeder können sämtliche anderen Kraftspeicher verwendet werden, wie z. B. elastomere Federn, Gasdruckfedern, Schraubenfedern, Schenkelfedern, Spiralfedern und dergleichen mehr.

Wichtig ist, dass der Dreieckslenker starr ist und dass das Drehlager im Bereich des biegbaren Endes der Blattfeder angeordnet ist, um einen zu starren Sitzeindruck im Bereich der Brustwirbelsäule zu vermeiden.

Hier ist also die Längsbiegefeder in Richtung auf den Lehnenträger nachgiebig ausgebildet, damit die Körperhaltung aufrecht gehalten wird und nicht die Brustwirbelsäule nach vorne drückt und abgekippt wird.

Weiterhin ist wesentlich, dass sich im Abstand von dem oben genannten Dreieckslenker ein weiterer, einfacher Lenker anschließt, der einen weiteren Abschnitt im Bereich der Längsbiegefeder definiert. Dieser Abschnitt ist sehr wichtig, denn dieser Dreieckslenker definiert einen Lordosebereich und einen sich daran anschließenden Beckenkammbereich der jeweiligen Längsbiegefeder.

Wenn durch einen Druck im Brustwirbelbereich der obere Dreieckslenker betätigt wird, schwenkt somit die Längsbiegefeder in Richtung auf den Lehnenträger, und zwar im oberen Bereich des Dreieckslenkers gleichzeitig. Damit wird der obere Abschnitt der Längsbiegefeder im Nackenbereich und im oberen Brustwirbelbereich gegen den oberen Nackenbereich und den Brustwirbelbereich gedrückt. Damit entsteht eine Stützwirkung im Schulterbereich.

Im Lordosebereich und im Beckenkammbereich stellt sich die Längsbiegefeder nach außen, d. h. sie entfernt sich von dem Lehnenträger und drückt verstärkt gegen den Beckenkammbereich der Wirbelsäule.

Wichtig ist, dass bei einer gewünscht physiologischen Haltung zunächst einmal die Längsbiegefeder sich absolut formschlüssig an die menschliche Wirbelsäule anpasst und sie relativ über den gesamten Rücken und Beckenbereich eine gleichmäßige Anpresskraft auf die Wirbelsäule ausübt.

Mit dem Nachvornkippen des Brustwirbelbereiches (Ausbildung des Rundrückens) neigt der Beckenkamm nach hinten zu kippen und drückt damit auf den unteren Lenker im Lordosebereich der Längsbiegefeder (Beckenkammbereich) und erzeugt einen "überhöhten" Gegendruck auf diesen Beckenkammbereich.

Das empfindet der Benutzer möglicherweise als unangenehm und richtet sein Becken dann wieder in die physiologische richtige Haltung, nämlich kippt den Beckenkammbereich nach vorne, um so den Rundrücken zu vermeiden.

Wichtig sind also folgende Merkmale bei der Ausbildung der Längsbiegefeder.
1. Es ist nicht lösungsnotwendig, nur eine einzige oder auch zwei Längsbiegefedern zu verwenden, sondern es können auch mehr als zwei Längsbiegefedern verwendet werden.
2. Die Längsbiegefedern können in einem Polsterträger integriert werden, welcher Polsterträger eine flexible Schale für die Aufnahme eines Rückenpolsters darstellt.
3. Die Längsbiegefedern können aus Kunststoff ausgebildet sein, aus einem glasfaserverstärkten Kunststoff, welches gegebenenfalls sogar durch Grafit verstärkt ist oder auch aus einfachen Blattfedern aus Stahl bestehen.

Selbstverständlich ist es auch möglich, solche Längsbiegefedern aus Kombinationswerkstoffen herzustellen, wie z. B. Schichtholz oder Kunststoffholzkombinationen und dergleichen mehr.

Die Erfindung ergibt übrigens mehrere Komponenten, nämlich es gibt verschiedene Ausführungsformen, die wie folgt ausgeführt werden:
1. Die Rückenlehne eines Arbeitsstuhles wird nur durch die Längsfeder(n) gebildet, wobei die Längsfedern möglicherweise in einem Polster eingebaut sind.
2. Die Längsfedern sind in einem Polsterträger integriert, d. h. sie sind integrierter Bestandteil eines Polsterträgers, der z. B. aus einem Kunststoffmaterial, eine Holzmaterial oder einem Stahlmaterial oder einem Kombinationswerkstoff besteht.
3. Die Längsfedern sind hinter einem Polsterträger angeordnet, der jedoch so flexibel ausgebildet ist, dass die Längsfedern ihr Federvermögen und ihre Anpassung an die menschliche Wirbelsäule auch durch den flexiblen Polsterträger hindurch erbringen können.

Im Übrigen ist die flexible Rückenlehne vollkommen unabhängig von der Mechanik des Arbeitsstuhles. Daher kann es vorgesehen sein, dass die flexible Rückenlehne mit einer Synchronmechanik kombiniert wird oder die Synchronmechanik entfällt.

Die flexible Rückenlehne kann auch in starren Konferenzstühlen eingebaut werden, ohne hierbei den Erfindungsgedanken der Erfindung zu verlassen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert eine flexible Rückenlehne in zwei verschiedenen Arbeitspositionen im Schnitt
- Figur 2:: schematisiert die Draufsicht auf die Anordnung nach Figur 1
- Figur 3:: eine zweite Ausführungsform der Ausführung einer flexiblen Rückenlehne bei Integration der Längsbiegefedern in einen Polsterträger
- Figur 4:: die Draufsicht auf die Anordnung nach Figur 3
- Figur 5:: die Ansicht von oben auf die Anordnung nach Figur 3

In den Figuren 1 bis 5 ist allgemein ein Lehnenträger 1 dargestellt, der entweder als gerade oder geschwungene Platte ausgebildet sein kann. Selbstverständlich sieht die Erfindung auch vor, dass der Lehnenträger 1 teilweise biegbar oder in Biegeabschnitte unterteilt ist.

Der Lehnenträger 1 ist an seinem unteren Bereich mit einer Befestigungsplatte 33 verbunden, an der entweder ein Sitz befestigt ist oder die direkt an einer Synchronmechanik üblicherweise angelenkt ist.

Wichtig ist nun, dass im Ausführungsbeispiel der Figuren 1 und 2 vor dem Lehnenträger 1 zwei im Abstand zueinander angeordnete und sich in vertikaler Längsrichtung erstreckende Längsbiegefedern 2, 3 angeordnet sind, die in sich biegbar sind und beispielsweise aus einem glasfaserverstärkten Kunststoff bestehen.

Im Prinzip kann man sich die Formgebung der Längsbiegefedern 2, 3 und deren Federungsvermögen wie das Kunststoffmaterial eines Bogens vorstellen, wie er im Bogensport verwendet wird.

Die Längsbiegefedern 2, 3 sind also über ihre gesamte Länge biegbar ausgebildet und haben ein hohes mechanisches Rückstellvermögen.

Das später noch zu beschreibende Lenkersystem 10 unterteilt somit jede Längsbiegefeder 2, 3 in unterschiedliche Abschnitte. Es gibt einen oberen Abschnitt 6, der etwa den Nackenbereich der menschlichen Wirbelsäule definiert, einen sich daran anschließenden Abschnitt 7, der etwa dem Brustwirbelbereich entspricht, sich einen daran anschließenden Abschnitt 8, der etwa dem Lordosebereich der menschlichen Wirbelsäule zugeordnet ist und einen sich daran anschließenden Abschnitt 9, der dem Beckenkammbereich zugeordnet ist.

Hierbei wird vorausgesetzt, dass ein Sitzpolster 4 verwendet wird, dessen Sitzfläche 5 sich unterhalb der Längsbiegefedern 2, 3 erstreckt, um so eine physiologisch einwandfreie Anlage der menschlichen Wirbelsäule an die Formgebung der Längsbiegefeder 2, 3 zu ermöglichen.

In der gezeigten Ruhelage, wenn also die menschliche Wirbelsäule nicht an der jeweiligen Längsbiegefeder 2, 3 anliegt, ergibt sich eine etwa schwach gekrümmte c-förmige Formgebung der Längsbiegefedern 2, 3.

Hierbei ist der untere Abschnitt 8, 9 etwas stärker gekrümmt als die oberen Abschnitte 6, 7.

In dieser Ruhelage soll nun die menschliche Wirbelsäule gegen die so ausgebildete, schwach c-förmig gekrümmten Längsbiegefedern 2, 3 gepresst werden, wobei der wesentliche Gegendruck dieser Längsbiegefedern 2, 3 im Lordosebereich 8 und im Beckenkammbereich 9 entsteht.

Die Längsbiegefedern 2, 3 verformen sich bei physiologisch einwandfreier Sitzhaltung nur wenig und passen sich an die Doppel-S-Form der Wirbelsäule in idealer Weise an, weil eben die Längsbiegefedern 2, 3 in die vorher genannten Abschnitte 6 bis 9 unterteilt sind.

Zu diesem Zweck sieht die Erfindung gemäß Figur 1 und 2 vor, dass das Lenkersystem 10 aus einem oberen Dreieckslenker 11 besteht, wobei die beiden im Winkel zueinander angeordneten Lenkerhebel 12, 17 starr miteinander verbunden sind und hierbei in einem Drehlager 16 zusammengefasst sind, welches am vorderen biegbaren Ende einer Blattfeder 15 angeordnet ist. Die Blattfeder 15 ist mit ihrer anderen Seite am starren Lehnenträger 1 angeordnet.

Wichtig ist, dass der obere Lenkerhebel 12 in einem Drehlager 13 an der Rückseite der jeweiligen Längsbiegefeder 2, 3 gehalten ist, wobei dieses Drehlager 13 bevorzugt auch als Schiebelager ausgebildet ist, welches in den Pfeilrichtungen 14 in vertikaler Richtung verschiebbar ist.

Durch die Ausbildung dieses Drehlagers als Schiebelager mit Bewegungsmöglichkeit in den Pfeilrichtungen 14 wird eine Schulterblattanlage gewährleistet, die dafür sorgt, dass auch der obere Abschnitt 6 (Nackenbereich) verformt wird und sich hierbei an den Schulterbereich anpasst.

Der untere Lenkerhebel 17 ist hierbei in einem unteren Drehlager 18 an der Rückseite der Längsbiegefedern 2, 3 gehalten. Dieses Drehlager 18 definiert in Verbindung mit dem oberen Drehlager 13 den Abschnitt 7.

Im Abstand von dem Drehlager 18 ist ein weiterer Lenkerhebel 19 angeordnet, der schräg im Bereich einer nach unten gerichteten Schräge 23 gegen die Oberfläche der Längsbiegefeder 2 geneigt ist und wobei dieser Lenkerhebel 19 in einem Drehlager 20 an der Rückseite der jeweiligen Längsbiegefeder 2, 3 aufgenommen ist, während das gegenüberliegende, ortsfeste Drehlager 21 im Bereich eines Halteblocks 22 des Lehnenträgers 1 angeordnet ist.

Selbstverständlich kann der Halteblock 22 entfallen und das Drehlager 21 kann direkt an dem Lehnenträger 1 integriert sein.

Das Drehlager 20 definiert in Richtung auf den unteren Bereich der dort freiliegenden Längsbiegefedern 2, 3 den Abschnitt 9, der dem Beckenkammbereich zugeordnet ist.

In der verformten (Schulungsstellung) der Längsbiegefedern 2, 3 drückt der Rücken mit einem nach hinten abgekippten Beckenkamm bevorzugt in den Bereich des Drehlagers 20 hinein, welches somit nach unten verschwenkt und die Stellung 20' einnimmt. Dadurch klappt auch der Lenkerhebel 19 im Uhrzeigersinn nach unten weg, und es kommt zu einer Umformung dieses Abschnittes 9 der Längsbiegefeder. Die Längsbiegefeder war in diesem Bereich etwa konvex ausgebildet, und sie schlägt nun in eine konkave Stellung um, um so eine entsprechende Gegenstützwirkung auf den nach hinten abkippenden Beckenkamm des Benutzers zu erzeugen. Diese Umschlagbewegung wird als unangenehm empfunden, und der Benutzer weiß dann, dass er eine unphysiologische Sitzhaltung eingenommen hat.

Selbstverständlich ist die Erfindung nicht darauf beschränkt, dass der vorher in diesem Bereich konvex ausgebildete Abschnitt 9 der Längsbiegefedern sich in einen konkaven Abschnitt verwandelt. Es reicht aus, in diesem Bereich einen sehr starken Gegendruck zu erzeugen, was mit Hilfe des abwärts gerichteten Lenkerhebels 19 erfolgt.

Gleichzeitig wandert bei dieser unphysiologischen Sitzhaltung das Drehlager 18 nach unten in die Stellung 18', und die gesamte Längsbiegefeder 2, 3 wandelt sich auch in diesem Bereich in einen konkaven Formquerschnitt um.

Zur Einstellung der Umschwenkbewegung oder der Umklappbewegung des Lenkerhebels 19 kann es im Übrigen vorgesehen sein, dass das gehäusefeste Drehlager 21 in den Pfeilrichtungen 24 verstellbar oder einstellbar ausgebildet ist.

Die Figur 2 zeigt die parallele Anordnung der Längsbiegefedern 2, 3 mit den vorher erwähnten Abschnitten.

Die Figuren 3 bis 5 zeigen nun die Integration der genannten Längsbiegefedern 2, 3 in einem Polsterträger 25, wobei die Längsbiegefedern 2, 3 werkstoffeinstückig mit dem Material des Polsterträgers 25 verbunden sind.

Im gezeigten Ausführungsbeispiel besteht der Polsterträger 25 deshalb aus einem Kunststoffkörper, der ringsum umrandet von einem umlaufenden Seitenrand 31 begrenzt ist und der eine innere Stützfläche 34 bildet, die im Wesentlichen durch außen liegende und parallel zueinander angeordnete Kunststofffedern 30 gebildet ist.

Die Kunststofffedern 30 sind biegbare Kunststoffabschnitte, zwischen denen sich Luft befindet und die an einem mittleren Bereich angebunden sind. Die Anbindung erfolgt hierbei im Bereich der parallel zueinander angeordneten vertikalen Längsbiegefedern 2, 3, die deshalb auch ein Teil der Stützfläche 34 bilden.

Somit sind die Längsbiegefedern 2, 3 aus dem gleichen Werkstoff wie die Kunststofffedern 30 ausgebildet und bilden auch mit den anderen Abschnitten des Polsterträgers 25 ein integrales Kunststoffbauteil.

Die Erfindung ist jedoch nicht darauf beschränkt. Wie in der allgemeinen Beschreibung erläutert wurde, gibt es zwei andere Möglichkeiten.

Im gezeigten Ausführungsbeispiel hat der Polsterträger 25 im oberen Bereich einen durchgehenden flächenartigen Kunststoffquerschnitt, in dem ein Halter 26 integriert ist, der an seiner Rückseite das obere Drehlager 13 aufnimmt.

An diesem Halter 26 schließt sich ein etwa über die Breite des Polsterträgers 25 erstreckender Biegeschlitz 27 an, der somit einen oberen biegbaren Abschnitt 6 (dem Nackenbereich zugeordnet) ausbildet.

An diesem Biegeschlitz 27 schließt sich eine mittlere, zentrale Längsausnehmung 32 an, die seitlich durch die beiden Längsbiegefedern 2, 3 begrenzt wird. Die beiden Längsbiegefedern 2, 3 sind im Bereich dieser Längsausnehmung 32 durch flexible Verbindungsstege 28 verbunden, die aus dem gleichen Material bestehen, wie das Kunststoffmaterial des Polsterträgers 25 insgesamt.

Wie vorhin bereits schon ausgeführt, befinden sich die Kunststofffedern 30 im Bereich von Ausnehmungen 29, die in das Material des Polsterträgers 25 eingebracht sind.

Somit lässt sich ohne Weiteres durch Vergleich der Figur 3 mit der Figur 4 erkennen, dass der gesamte Polsterträger 25 nun die Ausbildung als Längsbiegefeder 2, 3 ausführt, d. h. er verformt sich in der vorher anhand der Figuren 1 und 2 beschriebenen Weise.

In einer dritten, nicht näher dargestellten Ausführungsform kann es auch vorgesehen sein, dass insgesamt der Polsterträger 25 aus einem solchen biegeschlaffen Material besteht, das im Rückenbereich eines solchen Polsterträgers die vorher beschriebenen Längsbiegefedern 2, 3 angeordnet sind und durch diesen biegeschlaffen Polsterträger hindurch arbeiten.

Selbstverständlich können auch die Kunststofffedern 30 entfallen, die ja nur einen bestimmten Gegendruck für das Polstermaterial (nicht zeichnerisch dargestellt) bieten sollen. Die Kunststofffedern können auch durch andere Elemente ersetzt werden oder vollkommen entfallen.

### Zeichnungslegende

- 1: Lehnenträger
- 2: Längsbiegefeder
- 3: Längsbiegefeder
- 4: Sitzpolster
- 5: Sitzfläche
- 6: Abschnitt (Nackenbereich)
- 7: Abschnitt (Brustwirbelbereich)
- 8: Abschnitt (Lordosebereich)
- 9: Abschnitt (Beckenkammbereich)
- 10: Lenkersystem
- 11: Dreieckslenker
- 12: Lenkerhebel
- 13: Drehlager (oder Schiebelager)
- 14: Pfeilrichtung
- 15: Blattfeder
- 16: Drehlager (Blattfeder 15)
- 17: Lenkerhebel
- 18: Drehlager (unten) 18'
- 19: Lenkerhebel
- 20: Drehlager 20'
- 21: Drehlager
- 22: Halteblock
- 23: Schräge
- 24: Pfeilrichtung
- 25: Polsterträger
- 26: Halter
- 27: Biegeschlitz
- 28: Verbindungssteg
- 29: Ausnehmung
- 30: Kunststofffeder
- 31: Seitenrand
- 32: Längsausnehmung

- 33: Befestigungsplatte
- 34: Stützfläche

## Patentansprüche

1. Flexible Rückenlehne für einen Arbeitsstuhl mit Sitzfläche (5), wobei die Rückenlehne einen Lehnenträger (1) beinhaltet und im Bereich der Rückenlehne mindestens eine sich in Vertikalrichtung erstreckende Längsbiegefeder (2, 3) angeordnet ist, die über ein zugeordnetes Lenkersystem (10) an dem Lehnenträger (1) schwenkbar angelenkt ist, **dadurch gekennzeichnet, dass** die Rückenlehne nur durch die mindestens eine Längsfeder (2, 3) gebildet ist, welche optional in einem Polster eingebaut ist.

2. Flexible Rückenlehne für einen Arbeitsstuhl mit Sitzfläche (5), wobei die Rückenlehne einen Lehnenträger (1) beinhaltet und im Bereich der Rückenlehne mindestens eine sich in Vertikalrichtung erstreckende Längsbiegefeder (2, 3) angeordnet ist, die über ein zugeordnetes Lenkersystem (10) an dem Lehnenträger (1) schwenkbar angelenkt ist, **dadurch gekennzeichnet, dass** die mindestens eine Längsfeder (2, 3) hinter einem Polsterträger (25) angeordnet ist, der jedoch so flexibel ausgebildet ist, dass die mindestens eine Längsfeder (2, 3) ihr Federvermögen und ihre Anpassung an die menschliche Wirbelsäule auch durch den flexiblen Polsterträger (25) hindurch erbringt.

3. Flexible Rückenlehne für einen Arbeitsstuhl mit Sitzfläche (5), wobei die Rückenlehne einen Lehnenträger (1) beinhaltet und im Bereich der Rückenlehne mindestens eine sich in Vertikalrichtung erstreckende Längsbiegefeder (2, 3) angeordnet ist, die über ein zugeordnetes Lenkersystem (10) an dem Lehnenträger (1) schwenkbar angelenkt ist, wobei das Lenkersystem (10) aus drei Anlenkpunkten (13, 18, 20) an jeder Längsbiegefeder (2, 3) besteht, wobei die drei Anlenkpunkte (13, 18, 20) insgesamt vier voneinander getrennte Abschnitte (6, 7, 8, 9) der Längsbiegefeder (2, 3) definieren, **dadurch gekennzeichnet, dass** das Lenkersystem (10) einen oberen Dreieckslenker (11) enthält, dessen Lenkerarme (12, 17) drehfest miteinander verbunden sind und deren Basis als Drehlager (16) ausgebildet ist, welches am freien vorderen Ende einer Feder (15) angeordnet ist und das Lenkersystem (10) weiterhin einen einfachen unteren Lenkhebel (19) enthält und dass der obere Dreieckslenker (11) einen Brustwirbelbereich (7) der jeweiligen Längsbiegefeder (2, 3) definiert, an den sich nach oben hin ein Nackenbereich (6) und nach unten hin ein Lordosebereich (8) der jeweiligen Längsbiegefeder (2, 3) anschließt und dass der untere Lenkhebel (19) diesen Lordosebereich (8) definiert, sowie einen sich nach unten hin daran anschließenden Beckenkammbereich (9) der jeweiligen Längsbiegefeder (2, 3).

4. Flexible Rückenlehne nach einem der Ansprüche 1 bis 3, **dadurch gekennzeichnet, dass** zwei parallel zueinander angeordnete und einen gegenseitigen Abstand voneinander einnehmende Längsbiegefedern (2, 3) vorhanden sind, welche sich über die gesamte vertikale Länge der Rückenlehne erstrecken.

5. Flexible Rückenlehne nach Anspruch 1, 2 oder 4, **dadurch gekennzeichnet, dass** das Lenkersystem (10) aus drei Anlenkpunkten (13, 18, 20) an jeder Längsbiegefeder (2, 3) besteht, wobei die drei Anlenkpunkte (13, 18, 20) insgesamt vier voneinander getrennte Abschnitte (6, 7, 8, 9) der Längsbiegefeder (2, 3) definieren.

6. Flexible Rückenlehne nach Anspruch 1, 2, 4 oder 5, **dadurch gekennzeichnet, dass** das Lenkersystem (10) einen oberen Dreieckslenker (11) enthält, dessen Lenkerarme (12, 17) drehfest miteinander verbunden sind und deren Basis als Drehlager (16) ausgebildet ist, welches am freien vorderen Ende einer Feder (15) angeordnet ist und das Lenkersystem (10) weiterhin einen einfachen unteren Lenkhebel (19) enthält.

7. Flexible Rückenlehne nach Anspruch 3, 4 oder 6, **dadurch gekennzeichnet, dass** die Feder (15) für das Drehlager (16) als Blattfeder, elastomere Feder, Gasdruckfeder, Schraubenfeder, Schenkelfeder oder Spiralfedern ausgebildet ist.

8. Flexible Rückenlehne nach Anspruch 1 oder 2 und 4 bis 7, **dadurch gekennzeichnet, dass** der obere Dreieckslenker (11) einen Brustwirbelbereich (7) der jeweiligen Längsbiegefeder (2, 3) definiert, an den sich nach oben hin ein Nackenbereich (6) und nach unten hin ein Lordosebereich (8) der jeweiligen Längsbiegefeder (2, 3) anschließt und dass der untere Lenkhebel (19) diesen Lordosebereich (8) definiert, sowie einen sich nach unten hin daran anschließenden Beckenkammbereich (9) der jeweiligen Längsbiegefeder (2, 3).

9. Flexible Rückenlehne nach Anspruch 8, **dadurch gekennzeichnet, dass** sich im Lordosebereich (8) und im Beckenkammbereich (9) die mindestens eine Längsbiegefeder (2, 3) nach außen vom Lehnenträger (1) weg in Richtung auf den Beckenkammbereich der Wirbelsäule des Benutzers drückt.

10. Flexible Rückenlehne nach einem der Ansprüche 1 bis 9, **dadurch gekennzeichnet, dass** bei einer gewünscht physiologischen Haltung die mindestens eine Längsbiegefeder (2, 3) sich absolut formschlüssig an die menschliche Wirbelsäule anpasst und sie relativ über den gesamten Rücken und Beckenbereich eine gleichmäßige Anpresskraft auf die Wirbelsäule des Benutzers ausübt.

11. Flexible Rückenlehne nach einem der Ansprüche 1 bis 10, **dadurch gekennzeichnet, dass** die mindestens eine Längsbiegefeder (2, 3) aus Stahl oder einem ggfs. glasfaser- oder graphitverstärkten Kunststoff besteht, oder aus Kombinationen daraus.

12. Flexible Rückenlehne nach einem der Ansprüche 1 bis 11, **dadurch gekennzeichnet, dass** die mindestens eine Längsbiegefeder (2, 3) in einem Polsterträger (25) integriert ist, welcher eine flexible Schale für die Aufnahme eines Rückenpolsters darstellt.

13. Flexible Rückenlehne nach einem der Ansprüche 2 bis 12, **dadurch gekennzeichnet, dass** die Rückenlehne des Arbeitsstuhles nur durch die mindestens eine Längsfeder (2, 3) gebildet ist, welche optional in einem Polster eingebaut ist.

14. Flexible Rückenlehne nach einem der Ansprüche 1 und 3 bis 13, **dadurch gekennzeichnet, dass** die mindestens eine Längsfeder (2, 3) hinter einem Polsterträger (25) angeordnet ist, der jedoch so flexibel ausgebildet ist, dass die mindestens eine Längsfeder (2, 3) ihr Federvermögen und ihre Anpassung an die menschliche Wirbelsäule auch durch den flexiblen Polsterträger (25) hindurch erbringen.

15. Flexible Rückenlehne nach einem der Ansprüche 1 bis 14, **dadurch gekennzeichnet, dass** die flexible Rückenlehne mit einer Synchronmechanik des Arbeitsstuhles gekoppelt ist.
